# EUROPÄISCHE PATENTSCHRIFT

(11) **EP 0 873 471 B1**
(45) Veröffentlichungstag und Bekanntmachung des Hinweises auf die Patenterteilung: **20.03.2002**
(21) Anmeldenummer: 96944080.9
(22) Anmeldetag: 20.12.1996
(51) Int. Cl.: F02M 39/02

(54) **STECKPUMPE FÜR EINE BRENNKRAFTMASCHINE**
PLUG-IN PUMP FOR INTERNAL COMBUSTION ENGINE
POMPE EMBOITABLE POUR MOTEUR A COMBUSTION INTERNE

(30) Priorität: 09.01.1996 DE 19600561
(43) Veröffentlichungstag der Anmeldung: 28.10.1998
(73) Patentinhaber: DaimlerChrysler AG, 70567 Stuttgart (DE)
(72) Erfinder: BERGER, Frank, D-71397 Leutenbach (DE)
(86) Internationale Anmeldenummer: EP9605891
(87) Internationale Veröffentlichungsnummer: WO9725530

(56) Entgegenhaltungen:
- EP-A- 0 543 301
- DE-A- 4 040 937

## Beschreibung

Die Erfindung betrifft eine Steckpumpe für eine Brennkraftmaschine mit den im Oberbegriff des Patentanspruchs 1 angegebenen Merkmalen.

Aus der EP 0 543 301 A1 (insbes. Fig. 2) ist eine derartige Steckpumpe bekannt, deren Pumpenteil und Betätigungsteil in einer Aufnahmebohrung im Zylindergehäuse einer Brennkraftmaschine stecken. Der einen Pumpenstempel im Pumpengehäuse aufweisende Pumpenteil ist von dem Betätigungsteil mit nockenangetriebenem Rollenstößel konstruktiv getrennt, jedoch stehen Pumpen- und Betätigungsteil in Wirkverbindung zueinander. Die Längsachse der Steckpumpe verläuft quer zur Nockenwellenachse und schneidet in ihrer gedachten Verlängerung die Nockenwellenachse.

Diese Nockenwelle weist auch Nocken auf, welche die Gaswechselventile der Brennkraftmaschine über Stößelstangen betätigen, die den jeweiligen Aufnahmebohrungen der Steckpumpe eines jeden Zylinders benachbart sind.

Der Erfindung liegt die Aufgabe zugrunde, durch eine besondere Positionierung der nockenangetriebenen Steckpumpen eine Bauraumgewinnung des Zylindergehäuses in seiner Längserstreckung bei gleichzeitiger Verbesserung des Laufverhaltens bzw. der Ausrichtung der Rolle des längsverschiebbar geführten Rollenstößels und gleichzeitig zu dieser besonderen Positionierung auch eine Vereinfachung des Ein- und Ausbaus der Steckpumpe zu erreichen, um den durch üblichen Verschleiß sich ergebenden Reparaturaufwand zu minimieren.

Die Aufgabe wird durch die im Kennzeichen des Patentanspruchs 1 angegebenen Merkmale gelöst.

In den Unteransprüchen sind vorteilhafte Weiterbildungen der Erfindung angegeben.

Durch die erfindungsgemäße Positionierung der Steckpumpe, deren Längsachse in ihrer gedachten Verlängerung in einem definierten Abstand zur Nockenwellenachse liegt und eine durch die Achse der Nockenwelle lotrecht verlaufende Ebene unterhalb der Nockenwellenachse schneidet, ist ein größerer Abstand zur Zylinderachse und eine engere Zusammenführung der Stößelführungen der Ein- und Auslaßventile realisiert, so daß eine Bauraumgewinnung des Zylindergehäuses in seiner Längserstreckung erreichbar ist, da die Zylinderabstände der in Reihe angeordneten Zylinder kleiner gewählt werden können. Zusätzlich zur Bauraumgewinnung ergibt sich eine Reduzierung des Gewichts.

Pumpenteil und Betätigungsteil der erfindungsgemäßen Steckpumpe sind durch eine beide Teile umgebende und in der Aufnahmebohrung steckende Hülse baueinheitlich zusammengefaßt, so daß auf einfache Weise Pumpenteil und Betätigungsteil als einteiliges Element aus dem Zylindergehäuse entfernt oder in das Zylindergehäuse gesteckt werden können. Somit liegen die Verschleißkomponenten in der Steckpumpe und nicht im Zylindergehäuse. Die Nacharbeit im Zylindergehäuse bei Verschleißerscheinungen entfällt. Es ergibt sich eine prüfbare Einheit.

Durch die besondere Zuordnung der Steckpumpe zur Nockenwelle einerseits und die besondere Lagerung des Rollenstößels in der Hülse andererseits ergibt sich eine Ausrichtung der Rolle am Rollenstößel, die ein wesentlich besseres bzw. stabileres Laufverhalten ermöglicht.

Aus der DE 40 40 937 A1 ist zwar ein Nocken-Stößelsystem mit einem Rollenstößel für eine Einspritzpumpe bekannt, bei dem eine Desaxierung der Rollenachse zur Nockenwellenachse vorliegt, jedoch dient diese Desaxierung ausschließlich dem Zweck der Verdrehsicherung.

Aus der DE 42 27 853 A1 ist eine Steckpumpe bekannt, bei der zwischen hin- und herbewegbarem Rollenstößel des Nockenantriebs und einer Bohrung im Gehäuse der Brennkraftmaschine eine dünnwandige Gleithülse angeordnet ist. Die Drehlagefixierung des Rollenstößels ist durch eine Stift-Nut-Verbindung gebildet.

Eine vorteilhafte Weiterbildung der Erfindung ergibt sich noch durch die besondere Anordnung des Kraftstoffverlaufs und die besondere Ausbildung der Kraftstoffverbindung im kritischen Bereich zweier aneinanderliegender Gehäuseteile (Ansprüche 5-7).

Die Erfindung ist in der Zeichnung dargestellt und wird im folgenden anhand eines Ausführungsbeispieles näher beschrieben. Es zeigen:
- Fig. 1: ein im Querschnitt dargestelltes Zylindergehäuse einer mehrzylindrigen Brennkraftmaschine mit einer Steckpumpe,
- Fig. 2: das Zylindergehäuse mit Steckpumpe in vergrößerter Darstellung und
- Fig. 3: das Zylindergehäuse der Brennkraftmaschine in Draufsicht.

In Fig. 1 und 3 ist ein Zylindergehäuse 1 für eine mehrzylindrige Brennkraftmaschine 2 mit in Reihe angeordneten Zylindern 3 sowie mit im Zylindergehäuse 1 vorgesehenen hochstehenden Aufnahmebohrungen 4 für die Aufnahme von magnetventilgesteuerten Steckpumpen 5 gezeigt. Jede einem Zylinder 3 zugeordnete Steckpumpe 5 setzt sich aus einem Pumpenteil mit einem im Pumpengehäuse 6 geführten Pumpenstempel 7 und einem Betätigungsteil mit einem mit dem Pumpenstempel zusammenwirkenden und durch den Nocken 8 einer Nockenwelle 9 angetriebenen federbelasteten Rollenstößel 10 zusammen.

Pumpenteil und Betätigungsteil sind durch eine beide Teile umgebende langgestreckte Hülse 11 baueinheitlich zusammengefaßt (Fig. 2) und stecken in der Aufnahmebohrung 4, die in Bohrungsabschnitte 4a und 4b aufgeteilt ist, welche mit Abstand auseinanderliegen. In den im Zylindergehäuse 1 obenliegenden Bohrungsabschnitt 4a steckt der untere Bereich des Pumpengehäuses 6, während in dem untenliegenden Bohrungsabschnitt 4b die Hülse 11 steckt. In der Hülse 11 ist der Rollenstößel 10 gegen die Kraft einer Rollenstößelfeder 12 längsverschiebbar geführt. Ein hülsenfester Gleitstein 11a und eine schlitzartige Gleitsteinführung 10a in dem Rollenstößel 10 bilden eine Verliersicherung, so daß beim Entfernen der Steckpumpe 5 aus der Aufnahmebohrung 4 ein Herausfallen des Rollenstößels 12 aus der Hülse 11 verhindert wird.

Der untere Bereich des Pumpengehäuses 6 ist stufig ausgebildet, wobei der durchmessermäßig größere Teil 6a zwei übereinanderliegende Abdichtringe 13, 14 aufweist und in dem obenliegenden Bohrungsabschnitt 4a gelagert ist und wobei der durchmessermäßig kleinere Teil 6b mit dem oberen Teil der Hülse 11 fest verbunden ist. Eine durch die Stufe gebildete Druckschulter 15 am Pumpengehäuse 6 liegt dabei auf der Stirnfläche der Hülse 6 auf.

Der aus der Aufnahmebohrung 4 herausragende und freiliegende Pumpengehäuseteil 6 enthält ein Magnetventil 16 zur Steuerung der Strömungswege in den Kraftstoffleitungen.

Die Steckpumpe 5 ist so plaziert, daß deren Längsachse a und die Zylinderachse b einen Winkel α von etwa 10° einschließen.

Die Längsachse a verläuft quer zur Achse c der Nockenwelle 9, wobei die gedachte Verlängerung der Längsachse a einen Abstand x zur Nockenwellenachse c aufweist, derart, daß die verlängerte Längsachse a der Steckpumpe 5 hinter der Nockenwellenachse c liegt - von dem Zylinder 3 ausgehend in Richtung Nockenwelle 9 betrachtet. Somit schneidet die verlängerte Längsachse a der Steckpumpe 5 eine durch die Achse c der Nockenwelle 9 lotrecht verlaufende Ebene E unterhalb der Nockenwellenachse. Die Drehrichtung der Nockenwelle 9 ist entgegen dem Uhrzeigersinn (Fig.1), das bedeutet, daß die Rolle 17 des Rollenstößels 10 als Nachläufer wirkt und somit eine verbesserte Laufstabilität innehat.

Durch die besondere Plazierung bzw. Zuordnung der Steckpumpe 5 zur Nockenwelle 9 sind Stößelführungen 18 eines jeden Zylinders 3 enger zusammengeführt und demzufolge können die benachbarten Zylinder 3 näher beieinander liegen (Fig. 3). Als Vorteile ergeben sich eine Gewichtsersparnis und Reduzierung des Bauraumes.

Der aus der Aufnahmebohrung 4 herausragende freiliegende Pumpengehäuseteil ist mit einem seitlichen Gehäusevorsprung 20 versehen. Dieser Teil des Pumpengehäuses und der Gehäusevorsprung 20 liegen auf einer Auflagefläche 21 des Zylindergehäuses 1 auf, die im rechten Winkel zur Längsachse a der Steckpumpe 5 verläuft.

Der seitliche Gehäusevorsprung 20 weist eine Kraftstoffleitung 22 mit einem parallel zur Längsachse a der Steckpumpe 5 verlaufenden und stufig ausgebildeten Leitungsabschnitt 23 auf, der koaxial zu einem Zuführkanal 24 im Zylindergehäuse 1 angeordnet ist. Der Zuführkanal 4 zweigt von einem Längskanal 25 ab, der sich im Zylindergehäuse 1 neben den Steckpumpen 5 als durchgehender Kraftstoffvorlauf erstreckt.

In den Leitungsabschnitt 23 ist eine Hülse 26 bis zu einer durch die Stufe gebildeten Druckschulter 27 eingeschoben und dort fixiert. Die Hülse 26 steckt mit ihrem aus dem Leitungsabschnitt 22 herausragenden Teil in dem Zuführkanal 24 des Zylindergehäuses 1 und bildet eine Lagesicherung für die Steckpumpe 5 in der Aufnahmebohrung 4. Die Steckpumpe 5 ist am Zylindergehäuse 1 durch Befestigungsschrauben 28 befestigt.

Die der Auflagefläche 21 am Zylindergehäuse 1 gegenüberliegende Anlagefläche 29 am Gehäusevorsprung 20 ist mit einer die Hülse 26 umgebenden Ausnehmung 30 versehen, in der ein Abdichtring 31 liegt, der unter Vorspannung verliersicher auf die Hülse 26 geschoben ist. Die auf diese besondere Weise die Leitungsverbindung zwischen dem Zylindergehäuse 1 und der Steckpumpe herstellende Hülse 26 schützt den Abdichtring 31 gegen den anliegenden sehr hohen Systemdruck.

## Patentansprüche

1. Steckpumpe für eine Brennkraftmaschine mit einer im Zylindergehäuse vorgesehenen Aufnahmebohrung für die Steckpumpe, welche aus einem Pumpenteil mit einem im Pumpengehäuse geführten Pumpenstempel und einem Betätigungsteil mit einem nockenangetriebenen und federbelasteten Rollenstößel besteht und deren Längsachse quer zur Nockenwellenachse verläuft, ferner mit zur Aufnahmebohrung der Steckpumpe benachbarten Stößelführungen für Ein- und Auslaßventile eines jeden Zylinders,
**dadurch gekennzeichnet,**
**daß** die Längsachse (a) der Steckpumpe (5) in ihrer gedachten Verlängerung mit Abstand zur Achse (c) des Rollenstößel(10)-Nockenwellen(9) -Systems derart verläuft, daß die verlängerte Längsachse (a) der Steckpumpe (5) eine durch die Achse (c) der Nockenwelle (9) lotrecht verlaufende Ebene (E) unterhalb der Nockenwellenachse schneidet, und daß das Pumpenteil sowie das Betätigungsteil durch eine beide Teile umgebende und in der Aufnahmebohrung (4) steckende Hülse (26) baueinheitlich zusammengefaßt sind, wobei der Rollenstößel (10) in der Hülse (26) längsverschiebbar sowie verlier sicher geführt ist.

2. Steckpumpe nach Anspruch 1,
**dadurch gekennzeichnet,**
**daß** der Abstand zwischen der verlängerten Längsachse (a) der Steckpumpe (5) und der Nockenwellenachse (c) etwa einem Siebtel des Durchmessers des Rollenstößels (10) entspricht.

3. Steckpumpe nach Anspruch 1,
**dadurch gekennzeichnet,**
**daß** der Rollenstößel (10) eine schlitzartige Gleitsteinführung (10a) enthält, die mit einem Gleitstein (26a) der Hülse (11) eine Verliersicherung bildet.

4. Steckpumpe nach Anspruch 1,
**dadurch gekennzeichnet,**
**daß** der untere Bereich des Pumpengehäuses (6) mit dem oberen Teil der Hülse (11) fest verbunden ist, auf deren Stirnfläche eine Druckschulter (15) des stufig ausgebildeten Pumpengehäuses (6) aufliegt.

5. Steckpumpe nach Anspruch 1, mit einem im Zylindergehäuse neben den Steckpumpen verlaufenden durchgehenden Längskanal als Kraftstoffvorlauf sowie mit einem von diesem in Höhe der Steckpumpe wegführenden Zuführkanal,
**dadurch gekennzeichnet,**
**daß** in einer sich an den Zuführkanal (24) anschließenden Kraftstoffleitung (22), welche in einem seitlichen Gehäusevorsprung (21) eines aus der Aufnahmebohrung (4) herausragenden freiliegenden Pumpengehäuseteiles der Steckpumpe (5) verläuft, eine Kraftstoffhülse (26) einerseits zu einem Teil in dem Zuführkanal (24) des Zylindergehäuses (1) und andererseits zu einem Teil in der Kraftstoffleitung (22) des Pumpengehäuseteiles eingesetzt ist.

6. Steckpumpe nach Anspruch 5,
**dadurch gekennzeichnet,**
**daß** die Kraftstoffleitung (22) einen koaxial zum Zuführkanal (24) im Zylindergehäuse angeordneten Leitungsabschnitt (23) aufweist, der stufig ausgebildet und dessen Stufe als Anschlag für die Kraftstoffhülse (26) vorgesehen ist.

7. Steckpumpe nach Anspruch 5 und 6,
**dadurch gekennzeichnet,**
**daß** der Leitungsabschnitt (23) im seitlichen Gehäusevorsprung (20) eine Ausnehmung (30) zur Aufnahme eines die Kraftstoffhülse (26) unter Vorspannung umgebenden verliersichernden Abdichtringes (31) aufweist.

8. Steckpumpe nach Anspruch 4,
**dadurch gekennzeichnet,**
**daß** die Auflagefläche (21) für das freiliegende Pumpengehäuseteil mit seinem seitlichen GehäusevorSprung (20) quer zur Längsachse (a) der Steckpumpe (5) verläuft und daß jede Zylinderachse (b) sowie deren zugeordnete Längsachse (a) der Steckpumpe (5) einen Winkel von etwa zehn Grad einschließen.

## Claims

1. Plug-in pump for an internal combustion engine with a receiving bore for the plug-in pump provided in the cylinder housing, consisting of a pumping element with a pump plunger guided in the pump housing and an operating element with a cam-driven, spring-biassed roller tappet, the longitudinal axis of which extends transversely to the camshaft axis, tappet guides also being provided adjacent to the receiving bore of the plug-in pump for inlet and outlet valves of every cylinder,
**characterised in that**
the virtual extension of the longitudinal axis (a) of the plug-in pump (5) runs at a distance from the axis (c) of the roller tappet (10) -camshafts (9) -system in such a way that the extended longitudinal axis (a) of the plug-in pump (5) intersects a plane (E) running plumb through the axis (c) of the camshaft (9) below the camshaft axis and **in that** the pumping element and the operating element are structurally integrated by a sleeve (26) encasing both elements which is inserted in the receiving bore (4), the roller tappet (10) being slidably and retainingly guided in the sleeve (26).

2. Plug-in pump as claimed in claim 1,
**characterised in that**
the distance between the extended longitudinal axis (a) of the plug-in pump (5) and the camshaft axis (c) is approximately one seventh of the diameter of the roller tappet (10).

3. Plug-in pump as claimed in claim 1,
**characterised in that**
the roller tappet (10) contains a slot-shaped sliding entry (10a) which forms a retaining mechanism with a slide block (25a) of the sleeve (11).

4. Plug-in pump as claimed in claim 1,
**characterised in that**
the bottom region of the pump housing (6) is permanently joined to the upper part of the sleeve (11), on the end face of which a thrust shoulder (15) of the step-design pump housing (6) lies.

5. Plug-in pump as claimed in claim 1, having an end-to-end longitudinal passage extending alongside the plug-in pumps as a preliminary fuel run and a delivery passage leading away therefrom on a level with the plug-in pump,
**characterised in that**
adjoining the delivery passage (24), in a fuel line (22) running in a side projection (21) of a pump housing part of the plug-in pump (5) projecting out from the receiving bore (4) and lying free, a fuel sleeve (26) is placed on the one hand with one part in the delivery passage (24) of the cylinder housing (1) and on the other hand with one part in the fuel line (22) of the pump housing part.

6. Plug-in pump as claimed in claim 5,
**characterised in that**
disposed in the cylinder housing coaxially with the delivery passage (24), the fuel line (22) has a line section (23) which is of a stepped design and the step of which is provided as a stop for the fuel sleeve (26).

7. Plug-in pump as claimed in claim 5 and 6,
**characterised in that**
the line section (23) in the side housing projection (20) has a recess (30) to accommodate a sealing ring (31) enclosing the fuel sleeve (26) in a retaining fit.

8. Plug-in pump as claimed in claim 4,
**characterised in that**
the bearing surface (21) for the freely-lying pump housing part with its side housing projection (20) runs transversely to the longitudinal axis (a) of the plug-in pump and every cylinder axis (b) and its associated longitudinal axis (a) of the plug-in pump (5) subtend an angle of approximately ten degrees.

## Revendications

1. Pompe emboîtable pour un moteur à combustion interne, comprenant un perçage de réception prévu dans la culasse de cylindres pour la pompe emboîtable, laquelle comprend une partie de pompe avec un piston de pompe guidé dans le boîtier de pompe, et une partie d'actionnement avec un poussoir à galet entraîné par une came et chargé par un ressort, et dont l'axe longitudinal s'étend perpendiculairement à l'axe de l'arbre à cames, et comprenant en outre des guidages de poussoirs, voisins du perçage de réception de la pompe emboîtable, pour des soupapes d'admission et d'échappement de chaque cylindre,
**caractérisée en ce que** l'axe longitudinal (a) de la pompe emboîtable (5) s'étend, dans son prolongement imaginaire, à distance de l'axe (c) du système composé par le poussoir à galet (10) et par l'arbre à cames (9), de manière que le prolongement de l'axe longitudinal (a) de la pompe emboîtable (5) recoupe au-dessous de l'axe de l'arbre à cames un plan (E) qui passe verticalement par l'axe (C) de l'arbre à cames (9), et **en ce que** la partie de pompe et la partie d'actionnement sont regroupées de façon unitaire par une douille (26) qui entoure ces deux parties et qui est emboîtée dans le perçage de réception (4), et le poussoir à galet (10) est guidé dans la douille (26) en coulissement longitudinal et d'une manière assurée à rencontre d'une perte.

2. Pompe emboîtable selon la revendication 1, **caractérisée en ce que** la distance entre le prolongement de l'axe longitudinal (a) de la pompe emboîtable (5) et l'axe de l'arbre à cames (c) correspond approximativement à un septième du diamètre du poussoir à galet (10).

3. Pompe emboîtable selon la revendication 1, **caractérisée en ce que** le poussoir à galet (10) contient un guidage (10a en forme de fente, qui forme une sécurité anti-perte avec un coulisseau (26a) de la douille (11).

4. Pompe emboîtable selon la revendication 1, **caractérisée en ce que** la région inférieure du boîtier de pompe (6) est solidairement reliée à la partie supérieure de la douille (11), et **en ce que** sur sa surface frontale repose un épaulement de compression (15) du boîtier de pompe (6), réalisé en gradin.

5. Pompe emboîtable selon la revendication 1, comprenant un canal longitudinal continu, s'étendant dans la culasse à cylindres à côté de la pompe emboîtable, à titre d'amenée de carburant, ainsi qu'un canal d'introduction s'éloignant de celui-ci à hauteur de la pompe emboîtable, **caractérisée en ce que**, dans une conduite à carburant (22) qui se raccorde au canal d'introduction (24) et qui s'étend dans une saillie latérale d'une partie du boîtier de la pompe emboîtable (5) qui s'étend vers l'extérieur hors du perçage de réception (4), une douille à carburant (26) est mise en place d'une part en partie dans le canal d'introduction (24) de la culasse à cylindres (1) et d'autre part en partie dans la conduite à carburant (22) du boîtier de pompe.

6. Pompe emboîtable selon la revendication 5, **caractérisée en ce que** la conduite à carburant (22) comporte un tronçon de conduite (23) agencé dans la culasse à cylindres coaxialement au canal d'introduction (24), ledit tronçon étant réalisé en gradins, et son gradin étant prévu à titre de butée pour la douille à carburant (26).

7. Pompe emboîtable selon les revendications 5 et 6, **caractérisée en ce que** le tronçon de conduite (23) comporte, dans la saillie latérale (20) du boîtier, un évidement (30) pour recevoir une bague d'étanchéité (31) qui entoure sous précontrainte la douille à carburant (26) et réalise la sécurité anti-perte.

8. Pompe emboîtable selon la revendication 4, **caractérisée en ce que** la surface d'appui (21) pour la partie de boîtier libre de la pompe s'étend avec sa saillie latérale (20) perpendiculairement à l'axe longitudinal (a) de la pompe emboîtable (5), et **en ce que** chaque axe de cylindre (b), ainsi que l'axe longitudinal (a) qui lui est associé de la pompe emboîtable (5) forment un angle d'environ 10°.
